# EUROPÄISCHE PATENTSCHRIFT

(11) **EP 4 629 956 B1**
(45) Veröffentlichungstag und Bekanntmachung des Hinweises auf die Patenterteilung: **25.02.2026**
(21) Anmeldenummer: 24708777.8
(22) Anmeldetag: 29.02.2024
(51) Int. Cl.: A61G 7/075, A47C 16/02, A61G 13/12

(54) **BEIN-LAGERUNGSHILFE UND VERFAHREN ZUR HERSTELLUNG DERSELBEN**
LEG SUPPORTING AID AND METHOD FOR PRODUCING SAME
AIDE DE SOUTIEN DE JAMBE ET SON PROCÉDÉ DE PRODUCTION

(30) Priorität: 06.03.2023 DE 102023105491; 06.03.2023 DE 202023101055 U
(43) Veröffentlichungstag der Anmeldung: 15.10.2025
(73) Patentinhaber: Innovative Orthopedic Technologies IOT AG, 9470 Buchs (CH)
(72) Erfinder: ROUX, Léo, 69300 Caluire-et-Cuire (FR); MENZI, Manfred, 9470 Buchs (CH); BIVI, Luigi, 8032 Zürich (CH)
(74) Vertreter: Diehl & Partner
(86) Internationale Anmeldenummer: PCT/EP2024/055273
(87) Internationale Veröffentlichungsnummer: WO 2024/184195

(56) Entgegenhaltungen:
- CN-A- 112 773 653
- CN-A- 115 177 468
- CN-U- 204 428 372
- US-A- 2 581 110
- US-A1- 2004 070 254
- PETER WIRZ: "Medical positioning aid, DM/206429", HAGUE EXPRESS DATABASE, 20 March 2020 (2020-03-20), pages 1 - 4, XP093160769, Retrieved from the Internet <URL:https://designdb.wipo.int/designdb/hague/en/> [retrieved on 20240509]

## Beschreibung

Die vorliegende Erfindung betrifft eine Bein-Lagerungshilfe und ein Verfahren zu ihrer Herstellung.

Bein-Lagerungshilfen werden in der operativen Orthopädie/Chirurgie verwendet, um ein Bein eines Patienten beispielsweise im Rahmen einer Knie-Operation je nach Bedarf ausgestreckt oder ganz oder teilweise angewinkelt zu lagern. Hierfür wird die Bein-Lagerungshilfe temporär auf einem Operationstisch oder einer Beinauflage eines Operationstisches befestigt. Diese Befestigung erfolgt in der Regel mittels Gurten mit Schnellverschluss (beispielsweise Klettverschluss). Kombiniert wird eine derartige Bein-Lagerungshilfe häufig mit einer separaten seitlichen Stütze für den Oberschenkel und/oder Unterschenkel eines Patienten, die zum Stand der Technik gehört und daher hier nicht näher beschrieben wird.

Eine Bein-Lagerungshilfe, bei welcher unterschiedlich hohe plattenförmige Abstützelemente in Kombination mit einer kastenförmigen Halterung verwendet werden, ist aus dem Dokument CN 112 773 653 A bekannt. Die kastenförmige Halterung weist eine Bodenplatte und drei Seitenplatten auf. Zwei der Seitenplatten sind zueinander parallel. Dabei sind entlang einer Längsrichtung der zueinander parallelen Seitenplatten in regelmäßigen Abständen Aufnahmen für die plattenförmigen Abstützelemente angeordnet.

Zum Stand der Technik gehören weiter die Dokumente CN 115 177 468A, US 2004/0070254 A1 und US 2,581,110.

Beispielsweise ist aus der internationalen Design-Registrierung DM/206 429 eine Bein-Lagerungshilfe vorbekannt, die aus einer ebenen Platte besteht, auf welcher vier Tor-förmige Abstützelemente angeordnet sind. Die Tor-förmigen Abstützelemente weisen unterschiedliche Höhen auf und sind parallel zueinander quer zu einer Längserstreckung der Platte so beabstandet angeordnet, dass die Höhe der Tor-förmigen Abstützelemente von einem niedrigsten Tor-förmigen Abstützelement hin zu einem höchsten Tor-förmigen Abstützelement ansteigt.

Es ist Aufgabe des vorliegenden Dokuments, die aus der internationalen Design-Registrierung DM/206 429 vorbekannte Bein-Lagerungshilfe im Hinblick auf ihre Sterilisierbarkeit, Herstellbarkeit, Festigkeit und Röntgensignatur weiterzuentwickeln.

Die vorstehende Aufgabe wird durch eine Bein-Lagerungshilfe mit der Kombination der Merkmale von Anspruch 1 und ein Verfahren zur Herstellung einer Bein-Lagerungshilfe mit der Kombination der Merkmale von Anspruch 16 gelöst. Bevorzugte Weiterbildungen finden sich in den abhängigen Ansprüchen.

Ausführungen einer Bein-Lagerungshilfe weisen einen insbesondere starren Grundkörper mit einer Längsrichtung und einer Querrichtung (in Aufsicht des Grundkörpers) auf. Dabei weist die Längsrichtung eine größere Erstreckung als die Querrichtung auf. Der Grundkörper weist entlang seiner Längsrichtung wenigstens drei Aufstellbereiche auf, mit denen der Grundkörper auf einer den Grundkörper tragenden (insbesondere ebenen) Fläche abgelegt werden kann. Weiter weist der Grundkörper entlang seiner Längsrichtung wenigstens zwei Abstützbereiche auf, die dazu ausgebildet sind, einen Unterschenkel oder die Fußsohle eines Patienten abzustützen. Die Abstützbereiche sind in Längsrichtung des Grundkörpers jeweils zwischen zwei miteinander über den jeweiligen Abstützbereich verbundenen Aufstellbereichen angeordnet, wodurch benachbarte Aufstellbereiche durch einen dazwischenliegenden Abstützbereich voneinander beabstandet sind. Die Aufstellbereiche des Grundkörpers sind koplanar, d.h., sie liegen in einer Ebene, und in dieser Ebene voneinander beabstandet. Es ist zulässig, dass Randbereiche der Aufstellbereiche nicht koplanar sondern abgerundet oder sogar leicht nach oben gezogen sind, um ein Gleiten der Aufstellbereiche auf einer den Grundträger tragenden ebenen Fläche (wie Beispielsweise der Oberseite eines Operationstischs) zu erleichtern. Die Abstützbereiche weisen bezogen auf die benachbarten Aufstellbereiche unterschiedliche Höhen auf. Je nachdem, ob alle Abstützbereiche gemeinsam zum Abstützen eines Unterschenkels eines Patienten verwendet werden, oder ob einer der Abstützbereiche (ggf. im Zusammenwirken mit einem benachbarten Abstützbereich) dazu verwendet wird, die Fußsohle eines Patienten abzustützen, kann das Bein des Patienten entweder gerade oder im Kniegelenk angewinkelt stabil gelagert werden. Erfindungsgemäß sind die Aufstellbereiche und Abstützbereiche gemeinsam einstückig ausgebildet und bilden so den Grundkörper.

Die einstückige Ausbildung der Aufstellbereiche und Abstützbereiche vermeidet im Vergleich zu auf einer Platte montierten Tor-förmigen Abstützelementen Spalten zwischen den Abstützelementen und der Platte, die nur schwer gereinigt und desinfiziert werden können. Weiter wird die Herstellung erleichtert, da es nicht erforderlich ist, separate Abstützelemente auf einer Grundplatte zu montieren. Auch die Haltbarkeit der Bein-Lagerungshilfe wird erhöht, da infolge der einstückigen Ausbildung nicht die Gefahr besteht, dass sich die Abstützbereiche von den Aufstellbereichen lösen. Schließlich wird durch die einstückige Ausbildung von Aufstellbereichen und Abstützbereichen auch die Durchstrahlbarkeit der Bein-Lagerungshilfe mit Röntgenstrahlung verbessert, da die Aufstellbereiche und Abstützbereiche aufgrund der Verwendung desselben Materials die gleiche Wirkung auf (d.h., Absorption von) Röntgenstrahlung entfalten.

Gemäß einer Ausführungsform weicht die Materialstärke/Dicke des Grundkörpers in den Aufstellbereichen um weniger als 20% und bevorzugt um weniger als 10% und weiter bevorzugt um weniger als 5% von der Materialstärke/Dicke des Grundkörpers in den Abstützbereichen ab, wodurch der Grundkörper eine im wesentlichen konstante Materialstärke/Dicke aufweist. Diese im Wesentlichen konstante Materialstärke/Dicke verbessert die gleichmäßige Durchstrahlbarkeit der Bein-Lagerungshilfe mit Röntgenstrahlung weiter.

Gemäß einer Ausführungsform variiert die Materialstärke des Grundkörpers sowohl in Längsrichtung als auch in Querrichtung des Grundkörpers in einer Richtung, die auf einer von den Aufstellbereichen festgelegten Ebene senkrecht steht, um weniger als 20% und bevorzugt um weniger als 10% und weiter bevorzugt um weniger als 5% und ist insbesondere konstant. Gemäß einer Ausführungsform entspricht die Materialstärke des Grundkörpers sowohl in Längsrichtung als auch in Querrichtung des Grundkörpers in einer Richtung, die auf einer von den Aufstellbereichen festgelegten Ebene senkrecht steht, in den Abstützbereichen zwischen dem einfachen und dem siebenfachen oder zwischen dem einfachen und dem fünffachen der Materialstärke des Grundkörpers in den Aufstellbereichen. Da Röntgenaufnahmen üblicherweise entlang dieser Richtung erstellt werden, führt das zu einer besonders gleichmäßigen Durchstrahlbarkeit der Bein-Lagerungshilfe mit Röntgenstrahlung.

Gemäß einer Ausführungsform weisen die Abstützbereiche in Längsrichtung des Grundkörpers einen U-förmigen oder V-förmigen Querschnitt auf, wobei die freien Enden der Schenkel des "U" oder "V" eines jeden Abstützbereichs über Radien in die dem Abstützbereich benachbarten Aufstellbereiche übergehen. Dieser Querschnitt erleichtert die Herstellbarkeit der Bein-Lagerungshilfe, da der Grundkörper so mittels eine einfachen Gießform oder durch Umformen eines plattenförmigen Grundkörpers mittels Stempeln gebildet werden kann. Alternativ ist aufgrund der Verwendung des gleichen Materials in den Aufstellbereichen und Abstützbereichen auch eine Herstellung im 3D-Druck möglich. Weiter führt dieser Querschnitt zu einer guten Abstützung der Abstützbereiche auf den benachbarten Aufstellbereichen und in der Folge zu einer hohen Stabilität der Bein-Lagerungshilfe.

Gemäß einer Ausführungsform weisen die Abstützbereiche an der Verbindungsstelle der Schenkel des "U" oder "V" (und damit an den Enden der Abstützbereiche, welche den Aufstellbereichen abgewandt sind) einen Stützkörper auf, dessen Material sich von dem Material des Grundkörpers unterscheidet. Dies erlaubt es, den Grundkörper im Hinblick auf seine Festigkeit zu optimieren, und die Stützkörper im Hinblick auf den Kontakt zu dem Patienten zu optimieren. Diese Stützkörper können beispielsweise durch Gießen hergestellt werden; alternativ ist beispielsweise auch ein Herstellen der Stützkörper durch Ausschneiden oder 3D-Druck möglich.

Gemäß einer Ausführungsform kann der Grundkörper dann aus hartem Kunststoff wie beispielsweise Duromer oder Plastomer und insbesondere aus spitzgegossenem Polycarbonat oder Polyester bestehen, und können die Stützkörper aus weichem Kunststoff wie beispielsweise Gummi oder Schaumstoff und insbesondere aus geschlossenzelligem Schaumstoff oder Integralschaum (also Schaumstoff mit einer festen Außenhaut) bestehen. Der Schaumstoff kann beispielsweise Polyurethan oder Ethylen-Propylen-Dien-Kautschuk sein. Bei einer Herstellung im 3D-Druck kann für den Grundkörper beispielsweise ein lichthärtendes Harz verwendet werden. Der Grundkörper kann (insbesondere bei der Herstellung im 3D-Druck) abschließend einer Oberflächenbehandlung mit Harz oder Lack unterzogen werden, um die Oberflächengüte zu erhöhen.

Gemäß einer Ausführungsform können die Stützkörper durch Aufspritzen oder Aufkleben oder eine Schnappverbindung unlösbar mit dem jeweils zugehörigen Abstützbereich verbunden werden. Dabei werden Verbindungen bevorzugt, die zu keiner oder nur geringen Spaltbildung führen, um die Reinigung und Desinfizierung der Bein-Lagerungshilfe zu erleichtern. Gemäß einer alternativen Ausführungsform können die Stützkörper auch durch eine Schraubverbindung oder Schnappverbindung lösbar mit dem jeweils zugehörigen Abstützbereich verbunden sein; hierdurch ist es möglich, die Stützkörper erforderlichenfalls anzupassen oder bei Verschleiß zu ersetzen.

Gemäß einer Ausführungsform verhält sich das für die Stützkörper verwendete Material im Hinblick auf eine Durchstrahlung mit Röntgenstrahlung wie das für den Grundkörper verwendete Material. Bevorzugt ist das für die Stützkörper verwendete Material und/oder das für den Grundkörper verwendete Material für Röntgenstrahlung (im Rahmen des technisch Möglichen) transparent (z.B. weitestgehend frei von Schweratomen jenseits von Cl).

Gemäß einer Ausführungsform erstrecken sich die Stützkörper geradlinig in Querrichtung des Grundkörpers. Weiter weisen die Stützkörper an ihren Enden in Querrichtung des Grundkörpers Vorsprünge auf, die von den Aufstellbereichen des Grundkörpers weg orientiert sind. Diese Vorsprünge verhindern, dass ein Unterschenkel oder eine Fußsohle eines Patienten unbeabsichtigt seitlich von dem Stützkörper und damit dem Abstützbereich abrutschen kann. Gemäß einer Ausführungsform sind Oberflächen der Stützkörper verrundet. Gemäß einer Ausführungsform weisen einige Stützkörper in einem mittleren Abschnitt Ausnehmungen auf. Diese Ausnehmungen können beispielsweise die Achillessehne eines Patienten aufnehmen und erhöhen so den Lagerungskomfort.

Gemäß einer Ausführungsform weisen die Stützkörper in auf einem jeweils zugehörigen Abstützbereich montiertem Zustand auf einer Seite, welcher Abstützbereichen mit geringerer Höhe als dem Abstützbereich zugewandt ist, auf dem der jeweilige Stützkörper montiert ist, eine ebene Fläche auf, und weisen die Stützkörper auf einer der ebenen Fläche abgewandten Seite eine abgerundete und insbesondere zylindrische Oberfläche auf. Gemäß einer Ausführungsform schließen die ebenen Flächen der Stützkörper in montiertem Zustand der Stützkörper mit einer von den Aufstellbereichen festgelegten Ebene einen Winkel von zwischen 35° und 55° und insbesondere von zwischen 40° und 50° und weiter insbesondere einen Winkel von 45° ein.

Diese ebenen Flächen der Stützkörper erlauben die zuverlässige und flächige Abstützung der Fußsohle eines Patienten, wohingegen die abgerundeten Oberflächen die komfortable Lagerung des Unterschenkels eines Patienten erlauben.

Gemäß einer Ausführungsform weisen die Stützkörper in auf einem jeweils zugehörigen Abstützbereich montiertem Zustand auf ihrer den Aufstellbereichen abgewandten Seite eine Oberfläche auf, welche in Querrichtung der Bein-Lagerungshilfe einen Radius zwischen 1 m und 2 m und insbesondere von 1,5 m festlegt.

Diese Krümmung der Oberfläche erlaubt eine Selbstzentrierung und noch komfortablere Ablage des Unterschenkels eines Patienten.

Gemäß einer Ausführungsform weisen die Stützkörper in auf einem jeweils zugehörigen Abstützbereich montiertem Zustand auf einer Seite, welcher Abstützbereichen mit geringerer Höhe als dem Abstützbereich, auf dem der jeweilige Stützkörper montiert ist, abgewandt ist, Schwächungen und insbesondere sich in Querrichtung der Bein-Lagerungshilfe im Inneren der Stützkörper erstreckende Luftkanäle auf.

Diese Luftkanäle erlauben es, die Härte der Stützkörper lokal einzustellen. In Bereichen, in denen viele Luftkanäle vorhanden sind, ist der Stützkörper vergleichsweise weich. Dies empfiehlt sich für Bereiche der Stützkörper, welche den Unterschenkel eines Patienten stützen sollen. In Bereichen, in denen wenig oder gar keine Luftkanäle vorhanden sind, ist der Stützkörper vergleichsweise hart. Dies empfiehlt sich für Bereiche der Stützkörper, welche die Fußsohle eines Patienten stützen sollen.

Gemäß einer Ausführungsform weist der Grundkörper in Aufsicht die Form einer Leiter auf. Dabei werden Sprossen der Leiter mit Ausnahme der untersten und obersten Sprosse, welche von Aufstellbereichen gebildet werden, von den Abstützbereichen gebildet. Hierdurch wird der Grundkörper in Querrichtung zum einen auf der Ebene der Aufstellbereiche und zum anderen auf der Ebene der den Aufstellbereichen abgewandten Enden der Abstützbereiche festgelegt, was zu einer hohen Stabilität des Grundkörpers führt. Es wird betont, dass es aber nicht schädlich ist, zwischen der untersten und obersten Sprosse der Leiter eine oder mehrere zusätzliche Sprossen vorzusehen, die von Aufstellbereichen gebildet werden. Holme der Leiter werden gemeinsam von Abschnitten der Aufstellbereiche und der Abstützbereiche gebildet. Die Holme der Leiter ragen nicht über die unterste und oberste Sprosse hinaus.

Gemäß einer Ausführungsform sind in voneinander durch wenigstens einen Abstützbereich beabstandeten Aufstellbereichen Langlöcher für die Aufnahme eines Befestigungsgurts ausgebildet. Dieser Befestigungsgurt kann einen Schnellverschluss (beispielsweise in Form eines Klettverschlusses) aufweisen und erlaubt es, die Bein-Lagerungshilfe temporär auf einem Operationstisch oder einer Beinauflage eines Operationstisches zu befestigen.

Gemäß einer Ausführungsform weisen die Abstützbereiche des Grundkörpers in eine Richtung, die auf eine von den Aufstellbereichen festgelegten Ebene senkrecht steht, in Bezug auf diese Ebene eine größere Erstreckung auf, als die Aufstellbereiche.

Gemäß einer Ausführungsform weist der Grundkörper wenigstens vier Aufstellbereiche und wenigstens drei Abstützbereiche oder wenigstens fünf Aufstellbereiche und wenigstens vier Abstützbereiche oder wenigstens sechs Aufstellbereiche und wenigstens fünf Abstützbereiche auf. Es wurde gefunden, dass eine größere Zahl an Abstützbereichen zu keiner wesentlichen Verbesserung der Bein-Lagerungshilfe führt, da eine so genaue Einstellung des Anstellwinkels eines Beins nicht erforderlich ist. Gleichzeitig erlauben weniger als drei Abstützbereiche nur eine sehr grobe Einstellung des Anstellwinkels eines Beins.

Gemäß einer Ausführungsform beträgt eine Höhe der Abstützbereiche bezogen auf die benachbarten Aufstellbereiche zwischen 1,5 cm und 20 cm und insbesondere zwischen 2 cm und 15 cm.

Gemäß einer Ausführungsform beträgt eine Materialstärke des Grundkörpers zwischen 4 mm und 15 mm und insbesondere zwischen 8 mm und 12 mm und weiter insbesondere 10 mm.

Gemäß einer Ausführungsform sind die Abstützbereiche in Längsrichtung des Grundkörpers so angeordnet, dass ihre auf die benachbarten Aufstellbereiche bezogene Höhe von einem Ende des Grundkörpers zum anderen Ende des Grundkörpers ansteigt.

Gemäß einer Ausführungsform sind die Abstützbereiche in Längsrichtung des Grundkörpers so angeordnet, dass ihre freien (den benachbarten Aufstellbereichen abgewandten) Enden gemeinsam eine Ebene festlegen, welche mit einer von der Aufstellbereichen festgelegten Ebene einen Winkel von zwischen 5° und 15° und insbesondere von zwischen 8° und 14° und weiter insbesondere von etwa 9,8° oder 11,8° einschließt. Bei der Bestimmung dieses Winkels reicht es, wenn die Ebene zwei Abstützbereichen gemeinsam ist, so dass andere Abstützbereiche außer Betracht gelassen werden können.

Gemäß einer Ausführungsform weist der Grundkörper fünf Aufstellbereiche und vier Abstützbereiche auf, wobei die Höhe der Abstützbereiche bezogen auf die jeweils benachbarten Aufstellbereiche 4,1 cm, 6,7 cm, 9,2 cm und 13,4 cm beträgt, wenn der zusätzliche Beitrag der verwendeten Stützkörper cm zur Höhe 4,1 beträgt, und wobei Mittelsenkrechte benachbarter Abstützbereiche jeweils um 15 cm beabstandet sind. Der Höhenunterschied benachbarter Abstützbereiche beträgt somit zwischen 2 cm und 5 cm und insbesondere 2,6 cm, 2,5 cm und 4,2 cm.

Gemäß einer Ausführungsform weist wenigstens der bezogen auf die benachbarten Aufstellbereiche niedrigste Abstützbereich der Abstützbereiche in Längsrichtung des Grundkörpers gesehen eine Aussparung auf, welche Aussparung in Höhenrichtung (die Richtung senkrecht zur Ebene, welche von den Aufstellbereichen festgelegt wird) auf ihrer den Aufstellbereichen abgewandten Seite durch den dem Abstützbereich zugehörigen Stützkörper begrenzt wird. Da der niedrigste Abstützbereich bei Verwendung der Bein-Lagerungshilfe dem Patienten zugewandt ist, erlaubt es die Aussparung, den Fuß eines Patienten soweit aufzunehmen, bis der Fußrücken mit dem Stützkörper in Kontakt kommt. Auf diese Weise kann das Bein eines Patienten in einer stark angewinkelten Stellung fixiert werden. Gleichzeitig wird eine Schädigung des empfindlichen Fußrückens vermieden, da dieser nicht mit dem vergleichsweise harten Grundkörper sondern mit dem vergleichsweise weichen Stützkörper in Kontakt kommt. Zudem kann die Härte des Stützkörpers unabhängig von der Härte des Grundkörpers gewählt werden.

Gemäß einer Ausführungsform weist dann - in Längsrichtung des Grundkörpers gesehen - die Aussparung einen freien Querschnitt auf, der ein Rechteck mit einer Breite (in Querrichtung des Grundkörpers) von mehr als 8 cm und insbesondere mit einer Breite von zwischen 9 cm und 11 cm und weiter insbesondere mit einer Breite von 10 cm sowie einer Höhe (senkrecht zur Querrichtung des Grundkörpers) von zwischen 2 cm und 5 cm und insbesondere einer Höhe von 4 cm aufzunehmen vermag.

Ausführungsformen eines Verfahrens zur Herstellung der vorstehend beschriebenen Bein-Lagerungshilfe weisen die folgenden Schritte auf:
Herstellen eines Grundkörpers wie vorstehend beschrieben durch Spritzgießen, Umformen oder 3D-Druck und Anbringen von Stützkörpern an den Bereichen der Abstützbereiche des Grundkörpers, welche den benachbarten Aufstellbereichen abgewandt sind, wobei die Stützkörper aus einem vom Grundkörper verschiedenen Material gebildet sind.

Ausführungsformen der Erfindung werden nachfolgend anhand von Figuren näher erläutert. Hierbei zeigt:
- Figur 1: eine perspektivische Ansicht einer Bein-Lagerungshilfe gemäß einer Ausführungsform;
- Figur 2: eine schematische Aufsicht auf die Bein-Lagerungshilfe aus Figur 1;
- Figur 3: eine Seitenansicht auf die Bein-Lagerungshilfe aus Figur 1;
- Figur 4a: eine Ansicht von vorne auf die Bein-Lagerungshilfe aus Figur 1;
- Figur 4b: eine Ansicht von hinten auf die Bein-Lagerungshilfe aus Figur 1;
- Figur 5a: eine perspektivische Ansicht auf die Vorderseite eines Stützkörpers;
- Figur 5b: eine perspektivische Ansicht auf die Rückseite des Stützkörpers;
- Figur 5c: eine Ansicht von vorne auf den Stützkörper; und
- Figuren 6a bis 6f: schematisch die Verwendung der Bein-Lagerungshilfe von der Seite aus betrachtet.

Im Folgenden wird eine Ausführungsform einer Bein-Lagerungshilfe unter Bezugnahme auf die Figuren beschrieben. Dabei ist Figur 1 eine perspektivische Ansicht der Bein-Lagerungshilfe, und sind Figur 2 eine schematische Aufsicht, Figur 3 eine Seitenansicht, Figur 4a eine Ansicht von vorne und Figur 4b eine Ansicht von hinten auf die Bein-Lagerungshilfe aus Figur 1. Dabei ist die Ansicht von vorne die Ansicht, die bei Verwendung der Bein-Lagerungshilfe einem Patienten zugewandt ist.

Die Bein-Lagerungshilfe gemäß der Ausführungsform weist einen Grundkörper aus lichthärtendem Harz mit einer größeren Erstreckung in Längsrichtung L als in Querrichtung Q auf.

Wie gut aus einer Zusammenschau der Figuren 1 bis 3, 4a und 4b ersichtlich ist, weist der Grundkörper fünf koplanare Aufstellbereiche 10, 11, 12, 13, 14 auf, mit denen die Bein-Lagerungshilfe auf einer Fläche wie beispielsweise einem in Figuren 6a bis 6f gezeigten Operationstisch abgelegt werden kann. Zwischen zwei in Längsrichtung des Grundkörpers benachbarten Aufstellbereichen 10 und 11, 11 und 12, 12 und 13 und 13 und 14 ist jeweils ein mit den benachbarten Aufstellbereichen 10 und 11, 11 und 12, 12 und 13 und 13 und 14 einstückig ausgebildeter Abstützbereich 20, 21, 22, 23 vorgesehen. Die Abstützbereiche 20, 21, 22, 23 weisen ein von den benachbarten Aufstellbereichen 10 und 11, 11 und 12, 12 und 13 und 13 und 14 beanstandetes Ende (die "Spitze" der Abstützbereiche) auf, welche eine Höhe H0 von 4,1 cm, H1 von 6,7 cm, H2 von 9,2 cm und H3 von 13,4 cm des jeweiligen Abstützbereichs 20, 21, 22, 23 festlegt (die Höhe ist auf die Oberfläche der Aufstellbereiche bezogen). An von den benachbarten Aufstellbereichen 10 und 11, 11 und 12, 12 und 13 und 13 und 14 beanstandete Enden der Abstützbereiche 20, 21, 22, 23 sind Stützkörper 30, 31, 32, 33 vorgesehen. Diese Stützkörper 30, 31, 32, 33 werden später näher erläutert. Die Stützkörper 30, 31, 32, 33 erhöhen die Höhe der Abstützbereiche 20, 21, 22, 23 jeweils um eine Höhe HS von 4,1 cm. Die Mittelsenkrechten benachbarter Abstützbereiche 20, 21, 22, 23 sind in Längsrichtung L des Grundkörpers voneinander um einen konstanten Abstand A von 15 cm beabstandet. Bei diesem Abstand liegt der Fuß eines durchschnittlichen Patienten bei gebeugtem Knie gut auf dem jeweiligen Stützkörper auf und wird gleichzeitig von dem Stützkörper eines benachbarten Abstützbereichs gestützt. Die Materialstärke/Dicke T des Grundkörpers ist in den Aufstellbereichen 10, 11, 12, 13, 14 und den Abstützbereichen 20, 21, 22, 23 gleich groß und beträgt 1,0 cm. Die vorstehenden Abmessungen können bei besonders kleinen Patienten verringert und bei besonders großen Patienten erhöht werden. Die Materialstärke/Dicke T des Grundkörpers hängt im wesentliche vom verwendeten Material ab.

In der gezeigten Ausführungsform sind die Abstützbereiche 20, 21, 22, 23 so angeordnet, dass ihr Höhe H0, H1, H2, und H3 in Längsrichtung L des Grundkörpers ansteigt bzw. abfällt. Die von den benachbarten Aufstellbereichen 10 und 11, 11 und 12, sowie 12 und 13 beanstandeten Enden der Abstützbereiche 20, 21 und 22 legen eine Ebene E1 fest, welche mit einer von den Aufstellbereichen 10, 11, 12, 13, 14 festgelegten Ebene einen Winkel α von 9,8° einschließt. Die beiden äußersten Abstützbereiche 20 und 23 legen eine Ebene E2 fest, welche mit einer von den Aufstellbereichen 10, 11, 12, 13, 14 festgelegten Ebene einen Winkel β von 11,8° einschließt.

In der gezeigten Ausführungsform ist der Höhenunterschied zwischen benachbarten Abstützbereichen bei den Abstützbereichen 20, 21 und 22 in etwa konstant und beträgt rund 2,5 cm. Der Höhenunterschied zwischen den beiden höchsten Abstützbereichen 22 und 23 ist demgegenüber deutlich erhöht (fast verdoppelt) und beträgt 4,2 cm. Auf diese Weise wird bewirkt, dass sich das Knie eines Patienten bei gerade durchgestrecktem Bein der Höhe annähert, bei welcher sich das Knie bei einem angewinkelten Bein befindet. Dies verbessert die Ergonomie für einen Operateur. Es wird auf die Figuren 6a bis 6f verwiesen.

Wie in Figuren 6a bis 6f schematisch gezeigt, dienen die Enden der Abstützbereiche 20, 21, 22, 23 dazu, die Fußsohle einen Fußes P3 eines Patienten oder den Unterschenkel P2 des Patienten über die jeweiligen Stützkörper 30, 31, 32, 33 abzustützen. Je nachdem welcher der Abstützbereiche 20, 21, 22, 23 verwendet wird, führt dies dazu, dass sich zwischen Oberschenkel P0 und Unterschenkel P2 im Bereich eines Kniegelenks P1 ein unterschiedlicher Winkel von zwischen etwa 180° und etwa 30° einstellen lässt. Figuren 6a bis 6f zeigen zudem den Operationstisch OP, auf welchem die Bein-Lagerungshilfe mittels Befestigungsgurten B1, B2, welche durch die Langlöcher 40, 41, 42 und 43 hindurchgeführt sind, lösbar befestigt ist. In den Figuren 6a bis 6f ist ein Operationstuch, welches die Bein-Lagerungshilfe während einer Operation abdeckt und somit zwischen der Bein-Lagerungshilfe und dem Bein oder Fuß eines Patienten angeordnet ist, nicht gezeigt.

Bei der in Figur 6f gezeigten Position ist das Bein so stark angewinkelt, dass die Wade des Unterschenkels P2 mit dem Oberschenkel P0 in Kontakt kommt. Dies wird auch als Hyper-Flexion bezeichnet und führt zu einer Vorspannung des Kniegelenks P1 weg vom Oberschenkel P0. Um das Bein in diese Position zu fixieren, wird der Fuß P1 des Patienten durch den niedrigsten Abstützbereich 20 fixiert. Wie aus Figur 4a ersichtlich ist, weist der niedrigste Abstützbereich 20 hierfür eine Aussparung S auf, in welche der Fuß P1 des Patienten eingeführt wird, bis der Fußrücken an der Unterseite des Stützkörpers 30 anliegt. Hierfür weist die Aussparung S in der gezeigten Ausführungsform eine Breite WS von 10 cm und eine Höhe von HS von 3 cm sowie die Form eines abgerundeten Rechtecks auf. Die Maße der Aussparung S sind jedoch nicht auf diese Werte begrenzt. So ist es ausreichend, wenn die Aussparung S so geformt ist, dass sie den Fuß P1 des Patienten wenigstens teilweise aufnehmen kann. Wichtig ist, dass die Aussparung S nach oben (weg von der durch die Aufstellbereiche festgelegten Ebene) durch den vergleichsweise weichen Stützkörper 30 begrenzt wird, damit der Fußrücken des Patienten nicht an dem vergleichsweise harten Material des Grundkörpers anliegt und verletzt wird.

Wie aus einer Zusammenschau der Figuren 1, 2, 4a und 4b ersichtlich, weisen auch die übrigen Abstützbereiche 21, 22 und 23 Aussparungen auf. Diese dienen jedoch vor allem der Materialeinsparung und/oder ästhetischen Gründen.

Aufgrund des in Figur 3 und 6a bis 6f näherungsweise V-förmigen Querschnitts der Abstützbereiche 20, 21, 22, 23 können diese eine durch das Bein des Patienten ausgeübte Kraft gut an die benachbarten Aufstellbereiche 10, 11, 12, 13 und 14 ableiten.

Um ein seitliches Abrutschen des Fußes P3 oder Unterschenkels P2 des Patienten von den Abstützbereichen 20, 21, 22, 23 zu verhindern und den Komfort für den Patienten zu erhöhen sind die Abstützbereiche 20, 21, 22, 23 mit den aufgeklebten Stützkörpern 30, 31, 32, 33 aus Integralschaum versehen. Die Stützkörper 30, 31, 32, 33 weisen in Querrichtung Q des Grundkörpers an ihren Enden Vorsprünge 303, 313, 323, 333 auf, die von den Aufstellbereichen 10, 11, 12, 13, 14 des Grundkörpers weg orientiert sind, und ein seitliches Abrutschen des Fußes oder Unterschenkels eines Patienten vermeiden. Weiter legen die Stützkörpern 30, 31, 32, 33 zwischen den Vorsprüngen 303, 313, 323, 333 (und damit in montiertem Zustand an ihrer von den Aufstellbereichen 10, 11, 12, 13, 14 des Grundkörpers weg orientierter Seite) in Querrichtung Q des Grundkörpers einen Radius R1 von 1,5 m fest.

Die Stützkörper 30, 31, 32, 33 werden unter Verweis auf die Figuren 5a bis 5c nachfolgend am Beispiel des Stützkörpers 33 näher beschrieben: Die Stützkörper 30, 31, 32, 33 weisen jeweils auf einer Seite eine ebene Fläche 301, 311, 321, 331 auf, die in montiertem Zustand der Stützkörper 30, 31, 32, 33 mit einer von den Aufstellbereichen 10, 11, 12, 13, 14 festgelegten Ebene einen in Figur 3 gezeigten Winkel γ von 45° einschließt, und weisen auf einer der ebenen Fläche abgewandten Seite eine zylindrische Oberfläche 332 auf. Im Bereich der zylindrischen Oberfläche 332 weisen die Stützkörper in ihrem Inneren sich in Querrichtung der Bein-Lagerungshilfe erstreckende Luftkanäle (in den Figuren nicht gezeigt) auf. In montiertem Zustand ist die ebene Fläche 301, 311, 321, 331 der Stützköper 30, 31, 32, 33 hin zu Abstützbereichen 20, 21, 22, 23 orientiert, welche eine geringere Höhe aufweisen, als derjenige Abstützbereich 20, 21, 22, 23, auf dem der jeweilige Stützkörper 30, 31, 32, 33 montiert ist.

In der in Figur 2 gezeigten Aufsicht ergibt sich das Bild einer Leiter, deren äußersten Sprossen von den Aufstellbereichen 10 und 14 und deren innere Sprossen von den Abstützbereichen 20, 21, 22, 23 gebildet werden. Die Holme dieser Leiter werden gemeinsam von Abschnitten der Aufstellbereiche 11, 12 und 13 und der Abstützbereiche 20, 21, 22, 23 gebildet.

In den Aufstellbereichen 11 und 13 beider Holme sind jeweils Langlöcher 40, 41, 42 und 43 ausgebildet, durch die ein (nur in Figuren 6a bis 6f gezeigter) Befestigungsgurt hindurchgefädelt werden kann. Mittels dieses Befestigungsgurts kann die Bein-Lagerungshilfe flexibel an einem Operationstisch oder eine Beinauflage eines Operationstischs befestigt werden.

In der vorliegenden Ausführungsformen wurde der Grundkörper der vorstehend beschriebenen Bein-Lagerungshilfe durch 3D-Druck auf einem 3D-Drucker "LC Magna v.2" unter Verwendung von unter der Bezeichnung "Magna Hard" vertriebenem lichthärtendem Harz gefertigt. Sowohl der 3D-Drucker "LC Magna v.2" als auch das lichthärtende Harz "Magna Hard" können von der Firma Photocentric Ltd (3D), Titan House, 20 Titan Drive, Peterborough, PE1 5XN, Vereinigtes Königreich von Großbritannien und Nordirland, bezogen werden. Anschließend wurde der Grundkörper mit einer Oberflächenbeschichtung in Form einer Lackierung versehen, um die Oberflächengüte zu erhöhen.

Alternativ kann der Grundkörper der vorstehend beschriebenen Bein-Lagerungshilfe durch Spritzgießen des Grundkörpers und Aufkleben der Stützkörper 30, 31, 32, 33 an den Bereichen der Abstützbereiche 20, 21, 22, 23 des Grundkörpers, welche den benachbarten Aufstellbereichen 10, 11, 12, 13, 14, 15 abgewandt sind, gebildet werden. **In** einem solchen Fall ist es regelmäßig nicht erforderlich, die Oberflächengüte des Grundkörpers durch eine Beschichtung zu erhöhen.

Weiter alternativ ist es beispielsweise auch möglich, den Grundkörper durch Umformen eines plattenförmigen (insbesondere thermoplastischen, also plastomeren) Materials mittels einer Presse zu bilden, und danach die Stützkörper zu befestigen. Auch in diesem Fall ist es normalerweise nicht erforderlich, die Oberflächengüte des Grundkörpers durch eine Beschichtung zu erhöhen.

Um die Bein-Lagerungshilfe gut an unterschiedliche Patientengruppen (z.B. Kinder oder kleinwüchsige Patienten) anpassen zu können (insbesondere im Hinblick auf den Abstand zwischen den Abstützbereichen und der Höhen der Abstützbereiche) ist eine Herstellung des Grundkörpers im 3D-Druck vorteilhaft.

**In** der gezeigten Ausführungsform wurden für alle Abstützbereiche die gleichen Stützkörper verwendet. Es ist alternativ aber auch möglich, unterschiedlich geformte Stützkörper für unterschiedliche Abstützbereiche zu verwenden.

## Patentansprüche

1. Bein-Lagerungshilfe, aufweisend:
einen Grundkörper, der in Aufsicht eine Längsrichtung (L) und eine Querrichtung (Q) aufweist, wobei die Längsrichtung (L) eine größere Erstreckung als die Querrichtung (Q) aufweist,
wobei der Grundkörper entlang seiner Längsrichtung (L) wenigstens drei Aufstellbereiche (10, 11, 12, 13, 14) und wenigstens zwei Abstützbereiche (20, 21, 22, 23) aufweist,
wobei die Abstützbereiche (20, 21, 22, 23) in Längsrichtung (L) des Grundkörpers jeweils zwischen zwei miteinander über den jeweiligen Abstützbereich verbundenen Aufstellbereichen (10, 11, 12, 13, 14) angeordnet sind,
wobei die Aufstellbereiche (10, 11, 12, 13, 14) koplanar sind,
wobei die Abstützbereiche (20, 21, 22, 23) bezogen auf die benachbarten Aufstellbereiche (10, 11, 12, 13, 14) unterschiedliche Höhen aufweisen, und
wobei die Aufstellbereiche (10, 11, 12, 13, 14) und Abstützbereiche (20, 21, 22, 23) gemeinsam einstückig ausgebildet sind und so den Grundkörper bilden,
**dadurch gekennzeichnet, dass**
die Abstützbereiche (20, 21, 22, 23) in Längsrichtung (L) des Grundkörpers einen U-förmigen oder V-förmigen Querschnitt aufweisen, wobei die freien Enden der Schenkel des "U" oder "V" eines jeden Abstützbereichs in die dem Abstützbereich benachbarten Aufstellbereiche (10, 11, 12, 13, 14) übergehen.

2. Bein-Lagerungshilfe nach Anspruch 1,
wobei die Materialstärke des Grundkörpers in den Aufstellbereichen (10, 11, 12, 13, 14) um weniger als 20% und bevorzugt um weniger als 10% und weiter bevorzugt um weniger als 5% von der Materialstärke des Grundkörpers in den Abstützbereichen (20, 21, 22, 23) abweicht, und/oder
wobei die Materialstärke des Grundkörpers in Längsrichtung (L) und Querrichtung (Q) des Grundkörpers in einer Richtung, die auf eine von den Aufstellbereichen (10, 11, 12, 13, 14) festgelegten Ebene senkrecht steht, um weniger als 10% und weiter bevorzugt um weniger als 5% schwankt und insbesondere konstant ist, und/oder
wobei die Materialstärke des Grundkörpers in Längsrichtung (L) und Querrichtung (Q) des Grundkörpers in einer Richtung, die auf eine von den Aufstellbereichen (10, 11, 12, 13, 14) festgelegten Ebene senkrecht steht, in den Abstützbereichen (20, 21, 22, 23) zwischen dem einfachen und dem siebenfachen oder zwischen dem einfachen und dem fünffachen der Materialstärke des Grundkörpers in den Aufstellbereichen (10, 11, 12, 13, 14) entspricht.

3. Bein-Lagerungshilfe nach Anspruch 1 oder 2, wobei die Abstützbereiche (20, 21, 22, 23) an der Verbindungsstelle der Schenkel des "U" oder "V" einen Stützkörper (30, 31, 32, 33) aufweisen, dessen Material sich von dem Material des Grundkörpers unterscheidet.

4. Bein-Lagerungshilfe nach Anspruch 3,
wobei der Grundkörper aus spitzgegossenem Polycarbonat oder Polyester oder lichthärtendem Harz bestehen, und/oder
wobei die Stützkörper (30, 31, 32, 33) aus Schaumstoff und insbesondere aus Polyurethan oder Ethylen-Propylen-Dien-Kautschuk bestehen.

5. Bein-Lagerungshilfe nach Anspruch 3 oder 4,
wobei die Stützkörper (30, 31, 32, 33) durch Aufspritzen oder Aufkleben unlösbar mit dem jeweils zugehörigen Abstützbereich verbunden sind, oder
wobei die Stützkörper (30, 31, 32, 33) durch eine Schraubverbindung oder Schnappverbindung lösbar mit dem jeweils zugehörigen Abstützbereich verbunden sind.

6. Bein-Lagerungshilfe nach Anspruch 3, 4 oder 5, wobei sich die Stützkörper (30, 31, 32, 33) geradlinig in Querrichtung (Q) des Grundkörpers erstrecken und an ihren Enden in Querrichtung (Q) des Grundkörpers Vorsprünge aufweisen, die von den Aufstellbereichen (10, 11, 12, 13, 14) des Grundkörpers weg orientiert sind.

7. Bein-Lagerungshilfe nach einem der Ansprüche 3 bis 6, wobei die Stützkörper (30, 31, 32, 33) auf einer Seite, welche Abstützbereichen (20, 21, 22, 23) mit geringerer Höhe als dem Abstützbereich (20, 21, 22, 23) zugewandt ist, auf dem der jeweilige Stützkörper (30, 31, 32, 33) montiert ist, eine ebene Oberfläche aufweisen, und auf einer der ebenen Oberfläche abgewandten Seite eine abgerundete und insbesondere zylindrische Oberfläche aufweisen.

8. Bein-Lagerungshilfe nach einem der Ansprüche 3 bis 7, wobei die Stützkörper (30, 31, 32, 33) auf ihrer den Aufstellbereichen (10, 11, 12, 13, 14) abgewandten Seite eine Oberfläche aufweist, welche in Querrichtung (Q) der Bein-Lagerungshilfe einen Radius zwischen 1 m und 2 m und insbesondere von 1,5 m festlegt.

9. Bein-Lagerungshilfe nach einem der Ansprüche 3 bis 8, wobei die Stützkörper (30, 31, 32, 33) auf einer Seite, welcher Abstützbereichen (20, 21, 22, 23) mit geringerer Höhe als dem Abstützbereich (20, 21, 22, 23) abgewandt ist, Schwächungen und insbesondere sich in Querrichtung (Q) der Bein-Lagerungshilfe durch die Stützkörper (30, 31, 32, 33) hindurch erstreckende Luftkanäle aufweist.

10. Bein-Lagerungshilfe nach einem der Ansprüche 1 bis 9, wobei in voneinander durch wenigstens einen Abstützbereich beabstandeten Aufstellbereichen (10, 11, 12, 13, 14) Langlöcher (40, 41, 42, 43) für die Aufnahme eines Befestigungsgurts ausgebildet sind.

11. Bein-Lagerungshilfe nach einem der Ansprüche 1 bis 10,
wobei die Abstützbereiche (20, 21, 22, 23) in eine Richtung, die auf eine von den Aufstellbereichen (10, 11, 12, 13, 14) festgelegten Ebene senkrecht steht, in Bezug auf diese Ebene eine größere Erstreckung aufweisen, als die Aufstellbereiche (10, 11, 12, 13, 14); und/oder
wobei eine Höhe (H0, H1, H2, H3) der Abstützbereiche (20, 21, 22, 23) bezogen auf die benachbarten Aufstellbereiche (10, 11, 12, 13, 14) zwischen 1,5 cm und 20 cm und insbesondere zwischen 2 cm und 15 cm beträgt.

12. Bein-Lagerungshilfe nach einem der Ansprüche 1 bis 11, wobei eine Materialstärke des Grundkörpers zwischen 4 mm und 15 mm und insbesondere zwischen 8 mm und 12 mm und weiter insbesondere 10 mm beträgt.

13. Bein-Lagerungshilfe nach einem der Ansprüche 1 bis 12,
wobei die Abstützbereiche (20, 21, 22, 23) in Längsrichtung (L) des Grundkörpers so angeordnet sind, dass ihre auf die benachbarten Aufstellbereiche (10, 11, 12, 13, 14) bezogene Höhe (H0, H1, H2, H3) von einem Ende des Grundkörpers zum anderen Ende des Grundkörpers ansteigt, und/oder
wobei der Grundkörper wenigstens vier Aufstellbereiche (10, 11, 12, 13, 14) und wenigstens drei Abstützbereiche (20, 21, 22, 23) oder wobei der Grundkörper wenigstens fünf Aufstellbereiche (10, 11, 12, 13, 14) und wenigstens vier Abstützbereiche (20, 21, 22, 23) oder wobei der Grundkörper wenigstens sechs Aufstellbereiche (10, 11, 12, 13, 14) und wenigstens fünf Abstützbereiche (20, 21, 22, 23) aufweist, und/oder
wobei der Grundkörper fünf Aufstellbereiche (10, 11, 12, 13, 14) und vier Abstützbereiche (20, 21, 22, 23) aufweist, wobei die Höhe (H0, H1, H2, H3) der Abstützbereiche (20, 21, 22, 23) bezogen auf die benachbarten Aufstellbereiche (10, 11, 12, 13, 14) 4,1 cm, 6,7 cm, 9,2 cm und 13,4 cm beträgt und Mittelsenkrechte benachbarter Abstützbereiche (20, 21, 22, 23) jeweils um 15 cm beabstandet sind.

14. Bein-Lagerungshilfe nach einem der Ansprüche 3 bis 13, wobei wenigstens der bezogen auf die benachbarten Aufstellbereiche (10, 11) niedrigste Abstützbereich (20) in Längsrichtung (L) des Grundkörpers gesehen eine Aussparung (S) aufweist, welche Aussparung (S) in Höhenrichtung durch den dem Abstützbereich (20) zugehörigen Stützkörper (30) begrenzt wird.

15. Bein-Lagerungshilfe nach Anspruch 14, wobei in Längsrichtung (L) des Grundkörpers gesehen die Aussparung (S) einen freien Querschnitt aufweist, der ein Rechteck mit einer Breite von mehr als 8 cm und insbesondere von zwischen 9 cm und 11 cm und weiter insbesondere von 10 cm sowie einer Höhe von zwischen 2 cm und 5 cm und insbesondere von 4 cm aufzunehmen vermag.

16. Verfahren zur Herstellung einer Bein-Lagerungshilfe nach einem der Ansprüche 3 bis 15, aufweisend die folgenden Schritte:
Bereitstellen eines Grundkörpers durch Spritzgießen, Umformen oder 3D-Druck, wobei der Grundkörper in Aufsicht eine Längsrichtung (L) und eine Querrichtung (Q) aufweist, wobei die Längsrichtung (L) eine größere Erstreckung als die Querrichtung (Q) aufweist, und wobei der Grundkörper entlang der Längsrichtung (L) wenigstens drei Aufstellbereiche (10, 11, 12, 13, 14) und wenigstens zwei Abstützbereiche (20, 21, 22, 23) aufweist, wobei die Abstützbereiche (20, 21, 22, 23) jeweils zwischen zwei miteinander über den jeweiligen Abstützbereich (20, 21, 22, 23) verbundenen Aufstellbereichen (10, 11, 12, 13, 14) angeordnet sind, wobei die Aufstellbereiche (10, 11, 12, 13, 14) koplanar sind, wobei die Abstützbereiche (20, 21, 22, 23) bezogen auf die benachbarten Aufstellbereiche (10, 11, 12, 13, 14) unterschiedliche Höhen aufweisen, und wobei die Aufstellbereiche (10, 11, 12, 13, 14) und Abstützbereiche (20, 21, 22, 23) einstückig ausgebildet sind und so den Grundkörper bilden; und
Anbringen von Stützkörpern (30, 31, 32, 33) an den Bereichen der Abstützbereiche (20, 21, 22, 23), welche den benachbarten Aufstellbereichen (10, 11, 12, 13, 14) abgewandt sind, wobei die Stützkörper (30, 31, 32, 33) aus einem vom Grundkörper verschiedenen Material gebildet sind.

## Claims

1. A leg supporting aid, comprising:
a main body which has a longitudinal direction (L) and a transverse direction (Q) in plan view, wherein the longitudinal direction (L) has a greater extent than the transverse direction (Q),
wherein the main body has at least three placement regions (10, 11, 12, 13, 14) and at least two support regions (20, 21, 22, 23) along its longitudinal direction (L),
wherein in the longitudinal direction (L) of the main body each of the at least two support regions (20, 21, 22, 23) respectively is located between two adjacent placement regions (10, 11, 12, 13, 14) connected to one another via the respective support region,
wherein the placement regions (10, 11, 12, 13, 14) are coplanar,
wherein the support regions (20, 21, 22, 23) have different heights relative to the adjacent placement regions (10, 11, 12, 13, 14), and
wherein the placement regions (10, 11, 12, 13, 14) and support regions (20, 21, 22, 23) are jointly manufactured in one piece and thus constitute the main body,
**characterized in, that**
the support regions (20, 21, 22, 23) have U-shaped or V-shaped cross-sections in the longitudinal direction (L) of the main body, wherein the free ends of the legs of the "U" or "V" of each support region merge into the placement regions (10, 11, 12, 13, 14) adjacent to the support region.

2. The leg supporting aid according to claim 1,
wherein the material thickness of the main body in the placement regions (10, 11, 12, 13, 14) deviates from the material thickness of the main body in the support regions (20, 21, 22, 23) by less than 20% and preferably by less than 10% and more preferably by less than 5%, and/or
wherein in the longitudinal direction (L) and the transverse direction (Q) of the main body the material thickness of the main body in a direction which is perpendicular to a plane defined by the placement regions (10, 11, 12, 13, 14) varies by less than 10% and more preferably by less than 5% and is in particular constant, and/or
wherein in the longitudinal direction (L) and transverse direction (Q) of the main body the material thickness of the main body in a direction which is perpendicular to a plane defined by the placement regions (10, 11, 12, 13, 14) in the support regions (20, 21, 22, 23) amounts to between one and seven times or between one and five times the material thickness of the main body in the placement regions (10, 11, 12, 13, 14).

3. The leg supporting aid according to claim 1 or 2, wherein the support regions (20, 21, 22, 23) have a support body (30, 31, 32, 33) at the junction of the legs of the "U" or "V", the material of which support body differs from the material of the main body.

4. The leg supporting aid according to claim 3,
wherein the main body consists of injection-moulded polycarbonate or polyester or light-curing resin, and/or
wherein the support bodies (30, 31, 32, 33) consist of foam material and in particular of polyurethane or ethylene-propylene-diene rubber.

5. The leg supporting aid according to claim 3 or 4,
wherein the support bodies (30, 31, 32, 33) are non-detachably connected to the respectively associated support region by injection-molding or adhesive bonding, or
wherein the support bodies (30, 31, 32, 33) are detachably connected to the respectively associated support region by a screw connection or snap-on connection.

6. The leg supporting aid according to claim 3, 4 or 5, wherein the support bodies (30, 31, 32, 33) extend in a straight line in the transverse direction (Q) of the main body and have projections at their ends in the transverse direction (Q) of the main body, which projections are oriented away from the placement regions (10, 11, 12, 13, 14) of the main body.

7. The leg supporting aid according to one of claims 3 to 6, wherein the support bodies (30, 31, 32, 33) have a flat surface on a side which faces support regions (20, 21, 22, 23) having a smaller height than the support region (20, 21, 22, 23) on which the respective support body (30, 31, 32, 33) is mounted, and have a rounded and in particular cylindrical surface on a side facing away from the flat surface.

8. The leg supporting aid according to one of claims 3 to 7, wherein the support bodies (30, 31, 32, 33) each have a surface on their sides facing away from the placement regions (10, 11, 12, 13, 14), which surface defines a radius of curvature of between 1 m and 2 m and in particular of 1.5 m in the transverse direction (Q) of the leg supporting aid.

9. The leg supporting aid according to one of claims 3 to 8, wherein the support bodies (30, 31, 32, 33) have weakenings on a side which faces away from support regions (20, 21, 22, 23) having a smaller height than the support region (20, 21, 22, 23), and in particular air ducts extending through the support bodies (30, 31, 32, 33) in the transverse direction (Q) of the leg supporting aid.

10. The leg supporting aid according to one of claims 1 to 9, wherein elongated holes (40, 41, 42, 43) for receiving a fastening strap are formed in placement regions (10, 11, 12, 13, 14) that are spaced apart from one another by at least one support region.

11. The leg supporting aid according to one of claims 1 to 10,
wherein the support regions (20, 21, 22, 23) have a greater extent in a direction which is perpendicular to a plane defined by the placement regions (10, 11, 12, 13, 14) in relation to this plane than the placement regions (10, 11, 12, 13, 14); and/or
wherein a height (H0, H1, H2, H3) of the support regions (20, 21, 22, 23) relative to the adjacent placement regions (10, 11, 12, 13, 14) is between 1.5 cm and 20 cm and in particular between 2 cm and 15 cm.

12. The leg supporting aid according to one of claims 1 to 11,
wherein a material thickness of the main body is between 4 mm and 15 mm and in particular between 8 mm and 12 mm and more particularly 10 mm.

13. The leg supporting aid according to one of claims 1 to 12,
wherein the support regions (20, 21, 22, 23) are arranged in the longitudinal direction (L) of the main body such that their height (H0, H1, H2, H3) relative to the adjacent placement regions (10, 11, 12, 13, 14) increases from one end of the main body to the other end of the main body, and/or
wherein the main body has at least four placement regions (10, 11, 12, 13, 14) and at least three support regions (20, 21, 22, 23) or wherein the main body has at least five placement regions (10, 11, 12, 13, 14) and at least four support regions (20, 21, 22, 23) or wherein the main body has at least six placement regions (10, 11, 12, 13, 14) and at least five support regions (20, 21, 22, 23), and/or
wherein the main body has five placement regions (10, 11, 12, 13, 14) and four support regions (20, 21, 22, 23), wherein the height (H0, H1, H2, H3) of the support regions (20, 21, 22, 23) relative to the adjacent placement regions (10, 11, 12, 13, 14) is 4.1 cm, 6.7 cm, 9.2 cm and 13.4 cm, and wherein perpendicular bisectors of adjacent support regions (20, 21, 22, 23) are each spaced apart by 15 cm.

14. The leg supporting aid according to one of claims 3 to 13, wherein at least the lowest support region (20) relative to the adjacent placement regions (10, 11) has a recess (S) as seen in the longitudinal direction (L) of the main body, which recess (S) is limited in the height direction by the support body (30) associated with the support region (20).

15. The leg supporting aid according to claim 14, wherein the recess (S) has a free cross-section as seen in the longitudinal direction (L) of the main body, which is able to accommodate a rectangle with a width of more than 8 cm and in particular of between 9 cm and 11 cm and further in particular of 10 cm and a height of between 2 cm and 5 cm and in particular of 4 cm.

16. A method for producing a leg supporting aid according to one of claims 3 to 15, comprising the following steps:
providing a main body by injection molding, plastic deformation or 3D printing, wherein the main body has a longitudinal direction (L) and a transverse direction (Q) in plan view, wherein the longitudinal direction (L) has a greater extent than the transverse direction (Q), and wherein the main body has at least three placement regions (10, 11, 12, 13, 14) and at least two support regions (20, 21, 22, 23) along the longitudinal direction (L), wherein the support regions (20, 21, 22, 23) are respectively located between two placement regions (10, 11, 12, 13, 14) connected to one another via the respective support region (20, 21, 22, 23), wherein the placement regions (10, 11, 12, 13, 14) are coplanar, wherein the support regions (20, 21, 22, 23) have different heights relative to the adjacent placement regions (10, 11, 12, 13, 14), and wherein the placement regions (10, 11, 12, 13, 14) and support regions (20, 21, 22, 23) are manufactured in one piece and thus constitute the main body; and
attaching support bodies (30, 31, 32, 33) to the regions of the support regions (20, 21, 22, 23) which face away from the adjacent placement regions (10, 11, 12, 13, 14), wherein the support bodies (30, 31, 32, 33) are formed from a material different from the main body.

## Revendications

1. Aide au positionnement de la jambe, présentant :
un corps de base qui, en vue de dessus, présente une direction longitudinale (L) et une direction transversale (Q), dans laquelle la direction longitudinale (L) présente une extension plus grande que celle de la direction transversale (Q),
dans laquelle le corps de base présente, le long de sa direction longitudinale (L), au moins trois zones de pose (10, 11, 12, 13, 14) et au moins deux zones d'appui (20, 21, 22, 23),
dans laquelle les zones d'appui (20, 21, 22, 23) sont agencées dans la direction longitudinale (L) du corps de base respectivement entre deux zones de pose (10, 11, 12, 13, 14) reliées entre elles par l'intermédiaire de la zone d'appui respective,
dans laquelle les zones de pose (10, 11, 12, 13, 14) sont coplanaires,
dans laquelle les zones d'appui (20, 21, 22, 23) présentent des hauteurs différentes par rapport aux zones de pose (10, 11, 12, 13, 14) adjacentes, et
dans laquelle les zones de pose (10, 11, 12, 13, 14) et les zones d'appui (20, 21, 22, 23) sont réalisées ensemble d'un seul tenant et forment ainsi le corps de base,
**caractérisée en ce que**
les zones d'appui (20, 21, 22, 23) présentent une section transversale en forme de U ou de V dans la direction longitudinale (L) du corps de base, dans laquelle les extrémités libres des branches du « U » ou du « V » de chaque zone d'appui se prolongent dans les zones de pose (10, 11, 12, 13, 14) adjacentes à la zone d'appui.

2. Aide au positionnement de la jambe selon la revendication 1,
dans laquelle l'épaisseur de matériau du corps de base dans les zones de pose (10, 11, 12, 13, 14) s'écarte de moins de 20 % et de préférence de moins de 10 % et plus préférablement de moins de 5 % de l'épaisseur de matériau du corps de base dans les zones d'appui (20, 21, 22, 23), et/ou
dans laquelle l'épaisseur de matériau du corps de base dans la direction longitudinale (L) et dans la direction transversale (Q) du corps de base dans une direction qui est perpendiculaire à un plan défini par les zones de pose (10, 11, 12, 13, 14) varie de moins de 10 % et plus préférablement de moins de 5 % et est en particulier constante, et/ou
dans laquelle l'épaisseur de matériau du corps de base dans la direction longitudinale (L) et la direction transversale (Q) du corps de base dans une direction qui est perpendiculaire à un plan défini par les zones de pose (10, 11, 12, 13, 14) correspond, dans les zones d'appui (20, 21, 22, 23), à entre une fois et sept fois ou entre une fois et cinq fois l'épaisseur de matériau du corps de base dans les zones de pose (10, 11, 12, 13, 14).

3. Aide au positionnement de la jambe selon la revendication 1 ou 2, dans laquelle les zones d'appui (20, 21, 22, 23) présentent, au niveau du point de jonction des branches du « U » ou du « V », un corps d'appui (30, 31, 32, 33) dont le matériau diffère du matériau du corps de base.

4. Aide au positionnement de la jambe selon la revendication 3,
dans laquelle le corps de base est constitué de polycarbonate ou de polyester moulé par injection ou de résine photodurcissable, et/ou
dans laquelle les corps d'appui (30, 31, 32, 33) sont constitués de mousse et en particulier de polyuréthane ou de caoutchouc éthylène-propylène-diène.

5. Aide au positionnement de la jambe selon la revendication 3 ou 4,
dans laquelle les corps d'appui (30, 31, 32, 33) sont reliés, par pulvérisation ou par collage, de manière indissociable à la zone d'appui respectivement associée, ou
dans laquelle les corps d'appui (30, 31, 32, 33) sont reliés de manière dissociable à la zone d'appui respectivement associée par vissage ou par encliquetage.

6. Aide au positionnement de la jambe selon la revendication 3, 4 ou 5, dans laquelle les corps d'appui (30, 31, 32, 33) s'étendent de manière rectiligne dans la direction transversale (Q) du corps de base et présentent à leurs extrémités, dans la direction transversale (Q) du corps de base, des saillies qui sont orientées à l'opposé des zones de pose (10, 11, 12, 13, 14) du corps de base.

7. Aide au positionnement de la jambe selon l'une des revendications 3 à 6, dans laquelle les corps d'appui (30, 31, 32, 33) présentent une surface plane sur un côté qui est tourné vers des zones d'appui (20, 21, 22, 23) dont la hauteur est inférieure à celle de la zone d'appui (20, 21, 22, 23) sur laquelle le corps d'appui (30, 31, 32, 33) respectif est monté, et présentent une surface arrondie et en particulier cylindrique sur un côté opposé à la surface plane.

8. Aide au positionnement de la jambe selon l'une des revendications 3 à 7, dans laquelle les corps d'appui (30, 31, 32, 33) présentent, sur leur côté opposé aux zones de pose (10, 11, 12, 13, 14), une surface qui définit, dans la direction transversale (Q) de l'aide au positionnement de la jambe, un rayon compris entre 1 m et 2 m et en particulier de 1,5 m.

9. Aide au positionnement de la jambe selon l'une des revendications 3 à 8, dans laquelle les corps d'appui (30, 31, 32, 33), sur un côté opposé aux zones d'appui (20, 21, 22, 23) dont la hauteur est inférieure à celle de la zone d'appui (20, 21, 22, 23), présentent des affaiblissements et en particulier des canaux d'air s'étendant dans la direction transversale (Q) de l'aide au positionnement de la jambe à travers les corps d'appui (30, 31, 32, 33).

10. Aide au positionnement de la jambe selon l'une des revendications 1 à 9, dans laquelle des trous oblongs (40, 41, 42, 43) destinés à recevoir une sangle de fixation sont réalisés dans des zones de pose (10, 11, 12, 13, 14) espacées les unes des autres par au moins une zone d'appui.

11. Aide au positionnement de la jambe selon l'une des revendications 1 à 10,
dans laquelle les zones d'appui (20, 21, 22, 23) présentent, dans une direction perpendiculaire à un plan défini par les zones de pose (10, 11, 12, 13, 14), une extension plus grande, par rapport à ce plan, que celle des zones de pose (10, 11, 12, 13, 14) ; et/ou
dans laquelle une hauteur (H0, H1, H2, H3) des zones d'appui (20, 21, 22, 23) par rapport aux zones de pose (10, 11, 12, 13, 14) adjacentes est comprise entre 1,5 cm et 20 cm et en particulier entre 2 cm et 15 cm.

12. Aide au positionnement de la jambe selon l'une des revendications 1 à 11, dans laquelle une épaisseur de matériau du corps de base est comprise entre 4 mm et 15 mm et en particulier entre 8 mm et 12 mm et encore en particulier de 10 mm.

13. Aide au positionnement de la jambe selon l'une des revendications 1 à 12,
dans laquelle les zones d'appui (20, 21, 22, 23) sont agencées dans la direction longitudinale (L) du corps de base de telle sorte que leur hauteur (H0, H1, H2, H3) par rapport aux zones de pose (10, 11, 12, 13, 14) adjacentes augmente d'une extrémité du corps de base à l'autre extrémité du corps de base, et/ou
dans laquelle le corps de base présente au moins quatre zones de pose (10, 11, 12, 13, 14) et au moins trois zones d'appui (20, 21, 22, 23) ou dans laquelle le corps de base présente au moins cinq zones de pose (10, 11, 12, 13, 14) et au moins quatre zones d'appui (20, 21, 22, 23) ou dans laquelle le corps de base présente au moins six zones de pose (10, 11, 12, 13, 14) et au moins cinq zones d'appui (20, 21, 22, 23), et/ou
dans laquelle le corps de base présente cinq zones de pose (10, 11, 12, 13, 14) et quatre zones d'appui (20, 21, 22, 23), dans laquelle la hauteur (H0, H1, H2, H3) des zones d'appui (20, 21, 22, 23) par rapport aux zones de pose (10, 11, 12, 13, 14) adjacentes est de 4,1 cm, 6,7 cm, 9,2 cm et 13,4 cm, et les médiatrices des zones d'appui (20, 21, 22, 23) adjacentes sont respectivement espacées de 15 cm.

14. Aide au positionnement de la jambe selon l'une des revendications 3 à 13, dans laquelle au moins la zone d'appui (20) la plus basse par rapport aux zones de pose (10, 11) adjacentes présente, vu dans la direction longitudinale (L) du corps de base, un évidement (S), lequel évidement (S) est limité dans la direction de la hauteur par le corps d'appui (30) associé à la zone d'appui (20).

15. Aide au positionnement de la jambe selon la revendication 14, dans laquelle, vu dans la direction longitudinale (L) du corps de base, l'évidement (S) présente une section transversale libre qui peut recevoir un rectangle d'une largeur supérieure à 8 cm et en particulier comprise entre 9 cm et 11 cm et encore en particulier de 10 cm ainsi que d'une hauteur comprise entre 2 cm et 5 cm et en particulier de 4 cm.

16. Procédé de fabrication d'une aide au positionnement de la jambe selon l'une des revendications 3 à 15, présentant les étapes suivantes :
fourniture d'un corps de base par moulage par injection, formage ou impression 3D, dans lequel le corps de base présente, en vue de dessus, une direction longitudinale (L) et une direction transversale (Q), dans lequel la direction longitudinale (L) présente une extension plus grande que celle de la direction transversale (Q), et dans lequel le corps de base présente, le long de la direction longitudinale (L), au moins trois zones de pose (10, 11, 12, 13, 14) et au moins deux zones d'appui (20, 21, 22, 23), dans lequel les zones d'appui (20, 21, 22, 23) sont respectivement agencées entre deux zones de pose (10, 11, 12, 13, 14) reliées entre elles par l'intermédiaire de la zone d'appui (20, 21, 22, 23) respective, dans lequel les zones de pose (10, 11, 12, 13, 14) sont coplanaires, dans lequel les zones d'appui (20, 21, 22, 23) présentent des hauteurs différentes par rapport aux zones de pose (10, 11, 12, 13, 14) adjacentes, et dans lequel les zones de pose (10, 11, 12, 13, 14) et les zones d'appui (20, 21, 22, 23) sont réalisées d'un seul tenant et forment ainsi le corps de base ; et
mise en place de corps d'appui (30, 31, 32, 33) sur les zones des zones d'appui (20, 21, 22, 23) qui sont opposées aux zones de pose (10, 11, 12, 13, 14) adjacentes, dans lequel les corps d'appui (30, 31, 32, 33) sont formés à partir d'un matériau différent de celui du corps de base.
